# EUROPÄISCHE PATENTSCHRIFT

(11) **EP 1 675 497 B1**
(45) Veröffentlichungstag und Bekanntmachung des Hinweises auf die Patenterteilung: **11.12.2013**
(21) Anmeldenummer: 04791221.7
(22) Anmeldetag: 14.10.2004
(51) Int. Cl.: A47L 15/50

(54) **GESCHIRRKORB MIT HÖHENVERSTELLBAREN ABLAGEN**
CROCKERY BASKET COMPRISING HEIGHT-ADJUSTABLE RACKS
PANIER A VAISSELLE POURVU DE CLAIES REGLABLES EN HAUTEUR

(30) Priorität: 14.10.2003 DE 10347765
(43) Veröffentlichungstag der Anmeldung: 05.07.2006
(73) Patentinhaber: BSH Bosch und Siemens Hausgeräte GmbH, 81739 München (DE)
(72) Erfinder: SCHESSL, Bernd, 89407 Dillingen (DE); SCHÜTZ, Rainer, 73450 Neresheim (DE)
(86) Internationale Anmeldenummer: PCT/EP2004/052533
(87) Internationale Veröffentlichungsnummer: WO 2005/037050

(56) Entgegenhaltungen:
- WO-A-01/87133
- DE-U- 29 621 528
- US-A- 5 480 035
- US-A1- 2003 089 672

## Beschreibung

Gegenstand der Erfindung ist ein Geschirrkorb mit höhenverstellbaren Spülgutablagen zur Verwendung in Geschirrspülmaschinen.

Üblicherweise umfasst eine Geschirrspülmaschine einen Spülbehälter, in dem das Spülgut untergebracht und mit Spülflüssigkeit gereinigt wird. Um eine sichere Ablage des Spülguts im Spülbehälter sowie eine möglichst effiziente Reinigung des Spülguts zu gewährleisten, sind im Spülbehälter ein oder mehrere Geschirrkörbe vorgesehen, in denen das Spülgut abgelegt werden kann. Es sind bereits Geschirrkörbe bekannt, die eine oder mehrere Ablagen zur Aufnahme von Spülgut bestimmter Art aufweisen, wie z.B. Regale zur Aufnahme von Tassen oder Gläsern. Die bekannten Ablagen haben den Nachteil, dass sie in einer bestimmten Höhe am Geschirrkorb befestigt sind und damit die Variationsmöglichkeiten bei der Anordnung von Spülgut im Geschirrkorb bzw. auf der Ablage einschränken.

Bei einem weiteren bekannten Geschirrkorb sind die Ablagen in einer bestimmten Höhe am Geschirrkorb schwenkbar befestigt, so dass sie bei Bedarf in eine waagrechte Position gebracht werden können, in der sie mit Spülgut bestückt werden können, oder in eine senkrechte Position gebracht werden können, um den Ablageraum im Geschirrkorb zu vergrößern. Auch diese bekannten Ablagen haben den Nachteil, dass sie in einer bestimmten Höhe am Geschirrkorb befestigt sind und damit nur die Wahl zwischen der Nutzung oder dem Hochklappen der Ablage bieten, ohne die Variationsmöglichkeiten bei der Anordnung von Spülgut im Geschirrkorb bzw. auf der Ablage zu erweitern.
Ein Geschirrkorb gemäß dem Oberbegriff des Anspruchs 1 ist aus der WO 01/87133 bekannt.

Aufgabe der vorliegenden Erfindung ist es daher, einen Geschirrkorb zur Verwendung in Geschirrspülmaschinen bereitzustellen, bei dem die Höhenposition der Ablagen im Geschirrkorb variabel gestaltet werden kann, um die Variationsmöglichkeiten bei der Anordnung von Spülgut im Geschirrkorb sowie auf der Ablage zu verbessern.

Diese Aufgabe wird durch den erfindungsgemäßen Geschirrkorb mit den Merkmalen gemäß Anspruch 1 gelöst. Vorteilhafte Weiterbildungen der vorliegenden Erfindung sind in den Unteransprüchen 2 bis 9 gekennzeichnet.

Der erfindungsgemäße Geschirrkorb für Geschirrspülmaschinen umfasst mindestens eine Ablage zur Anordnung von Spülgut, wobei eine Anzahl von Halterungen vorgesehen ist, durch die mindestens eine Ablage in unterschiedlichen Höhenpositionen am Geschirrkorb angeordnet werden kann.

Mit dem erfindungsgemäßen Geschirrkorb für Geschirrspülmaschinen wird der Vorteil erreicht, dass eine oder mehrere Ablagen für das Spülgut in unterschiedlichen Höhenpositionen am Geschirrkorb befestigt werden können. Dadurch wird die Variationsmöglichkeiten bei der Anordnung von Spülgut im Geschirrkorb bzw. auf der Ablage verbessert, denn je nach dem Platzbedarf des im Geschirrkorb bzw. auf der Ablage unterzubringenden Spülguts beispielsweise in Abhängigkeit von der Tassenhöhe kann die Ablage in unterschiedlichen Höhenpositionen am Geschirrkorb angeordnet werden. Die vorliegende Erfindung bringt folglich auch den Vorteil mit sich, dass der zur Verfügung stehende Platz im Geschirrkorb insgesamt besser genutzt werden kann. Weitere Vorteile des Geschirrkorbs gemäß der vorliegenden Erfindung für Geschirrspüler ergeben sich aus der folgenden Beschreibung bevorzugter Ausführungsformen.

Erfindungsgemäß ist am Geschirrkorb mindestens eine Vorrichtung vorgesehen, die eine Anzahl von Halterungen in unterschiedlichen Höhenpositionen aufweist, durch die mindestens eine Ablage in unterschiedlichen Höhenpositionen angeordnet werden kann. Das heißt, dass eine spezielle Vorrichtung mit einer Anzahl von Halterungen vorgesehen ist, durch die mindestens eine Ablage in unterschiedlichen Höhenpositionen am Geschirrkorb angeordnet werden kann, wobei diese Vorrichtung wahlweise am Geschirrkorb oder an der Ablage selbst vorgesehen ist.

Dabei ist die Vorrichtung mit einer Anzahl von Halterungen in unterschiedlichen Höhenpositionen vorzugsweise lösbar mit dem Geschirrkorb verbunden, damit die Ablage je nach Bedarf am Geschirrkorb befestigt oder aus dem Geschirrkorb entfernt werden kann. Die Vorrichtung mit einer Anzahl von Halterungen für die Ablage kann ebenso lösbar mit der Ablage verbunden sein, so dass die Vorrichtung wahlweise am Geschirrkorb oder an der Ablage selbst angeordnet ist.

Erfindungsgemäß umfasst die Vorrichtung mit einer Anzahl von Halterungen in unterschiedlichen Höhenpositionen mindestens eine Befestigungsleiter, die eine Anzahl von im wesentlichen übereinander angeordneten Halterungen in unterschiedlichen Höhenpositionen aufweist. Auf diese Weise sind mehrere Halterungen für die Ablage in unterschiedlichen Höhenpositionen in Form einer Befestigungsleiter realisiert, wobei für eine Ablage vorzugsweise jeweils zwei Befestigungsleitern vorgesehen sind. Diese Befestigungsleitern können wiederum lösbar mit dem Geschirrkorb verbunden sein, damit die Ablage je nach Bedarf am Geschirrkorb befestigt oder die Befestigungsleitern aus dem Geschirrkorb entfernt werden kann.

Der Geschirrkorb besteht beispielsweise aus einem Geflecht von kunststoffbeschichteten Drähten, wobei der Geschirrkorb zweckmäßigerweise eine Anzahl von im wesentlichen waagrecht verlaufenden, übereinander angeordneten Maschen aufweist, an denen mindestens eine Ablage in unterschiedlichen Höhenpositionen angeordnet werden kann. Dabei erfolgt die Befestigung der Ablage am Geschirrkorb durch Befestigungsmittel, die an den Maschen des Geschirrkorbs in unterschiedlichen Höhenpositionen vorzugsweise lösbar angeordnet werden. Die Befestigungsmittel können sowohl mit dem Geschirrkorb als auch mit der Ablage lösbar verbunden sein.

Besonders vorteilhaft ist es, wenn die Befestigungsmittel an der Ablage sowie die Halterungen der Vorrichtung mit einer Anzahl von Halterungen in unterschiedlichen Höhenpositionen bzw. die Befestigungsleiter als Klemmverbindungen ausgebildet sind, wodurch die Ablage am Geschirrkorb vorzugsweise lösbar gelagert ist. Diese Ausführungsform lässt sich besonders gut verwirklichen, wenn die Befestigungsmittel an der Ablage und/oder die Vorrichtung mit einer Anzahl von Halterungen in unterschiedlichen Höhenpositionen bzw. die Befestigungsleiter aus Kunststoff gefertigt sind. Solche Kunststoffteile ermöglichen eine einfache Befestigung am Geschirrkorb oder an der Ablage und gewährleisten eine zuverlässige und dauerhafte Herstellung und Lösung der Klemmverbindung ohne Verschleiß.

Weiterhin ist es von Vorteil, wenn mindestens eine Ablage in ihrer Halterung drehbar gelagert ist, so dass die Ablage zwischen einer im wesentlichen waagrechten Position und einer im wesentlichen senkrechten Position geschwenkt werden kann. Dadurch kann die Ablage nicht nur in unterschiedlichen Höhenpositionen am Geschirrkorb befestigt, sondern auch geschwenkt werden, so dass sie bei Bedarf in eine waagrechte Position gebracht werden können, um darauf Spülgut anzuordnen, oder in eine senkrechte Position gebracht werden können, um den Ablageraum im Geschirrkorb zu vergrößern.

Die Ablage ist vorzugsweise mit mindestens einem mechanischen Anschlag ausgestattet, mit dem die Ablage am Geschirrkorb abgestützt ist, um die Ablage in einer im wesentlichen waagrechten Position zu halten. Alternativ können auch die Befestigungsmittel an der Ablage und/oder die Vorrichtung mit einer Anzahl von Halterungen in unterschiedlichen Höhenpositionen bzw. die Befestigungsleiter mindestens einen mechanischen Anschlag aufweisen, mit dem die Ablage abgestützt wird, um die Ablage in einer im wesentlichen waagrechten Position zu halten. Dadurch kann die Stabilität der Ablage beispielsweise bei Belastung durch schweres Spülgut gesteigert werden.

Im Folgenden wird die vorliegende Erfindung anhand von zwei Ausführungsbeispielen unter Bezugnahme auf die Zeichnungen näher erläutert. Es zeigen:

Figur 1 eine perspektivische Darstellung eines Teils einer ersten Ausführungsform des Geschirrkorbs mit höhenverstellbaren Ablagen gemäß der vorliegenden Erfindung;

Figur 2 eine Schnittansicht eines Details des in Fig. 1 dargestellten Geschirrkorbs mit höhenverstellbaren Ablagen;

Der in Figur 1 dargestellte erfindungsgemäße Geschirrkorb 1 besteht aus einem Geflecht von kunststoffbeschichteten Drähten, wobei der Geschirrkorb 1 an seinem Rand eine Anzahl von waagrecht verlaufenden, übereinander angeordneten Maschen 2 aufweist.

Im Geschirrkorb 1 sind zwei schwenkbare Ablagen 3 für Spülgut vorgesehen, von denen die eine Ablage 3 in einer waagrechten Position dargestellt ist, in der sie mit Spülgut bestückt werden kann, und die andere Ablage 3 in einer senkrechten Position dargestellt ist. Die Ablagen 3 sind jeweils mit Stützbügeln 6 ausgestattet, die einen mechanischen Anschlag für die Schwenkbewegung bilden, wodurch die Ablagen 3 in der waagrechten Position zur Verbesserung der Stabilität der Ablagen 3 beispielsweise bei Belastung durch schweres Spülgut am Geschirrkorb 1 abgestützt sind.

Der Geschirrkorb 1 weist mehrere Vorrichtungen bzw. Befestigungsleitern 4 mit Halterungen 5 in unterschiedlichen Höhenpositionen für Ablagen 3 auf, die jeweils am Kreuzungspunkt zwischen waagrechten Maschen 2 und senkrechten Drähten 7 am Geschirrkorb 1 angeordnet sind. Die Befestigungsleitern 4 sind im vorliegenden Ausführungsbeispiel aus Kunststoff gefertigt und lösbar mit dem Geschirrkorb 1 verbunden. Bei dieser ersten Ausführungsform des erfindungsgemäßen Geschirrkorbs 1 sind für jede Ablage 3 sind jeweils zwei Befestigungsleitern 4 vorgesehen.

Figur 2 zeigt eine Schnittansicht eines Details des in Figur 1 dargestellten Geschirrkorbs 1 mit höhenverstellbaren Ablagen 3 gemäß der vorliegenden Erfindung. In Figur 2 ist zu erkennen, dass die Befestigungsleitern 3 jeweils drei Halterungen 5 für die Ablage 3 umfasst, die in unterschiedlichen Höhenpositionen H1, H2 und H3 angeordnet sind. Die Ablage 3 weist Lagerzapfen 9 auf, die mit den Halterungen 5 in Eingriff stehen. Um die Ablage 3 in unterschiedlichen Höhenpositionen H1, H2 und H3 anzuordnen, werden die Lagerzapfen 9 der Ablage 3 in die entsprechende Halterungen 5 der Befestigungsleitern 4 eingesetzt.

Dabei ist der Eingriff zwischen dem Lagerzapfen 9 der Ablage 3 und den Halterungen 5 der Befestigungsleitern 4 vorzugsweise als Klemmverbindung ausgebildet, um einen sicheren Halt der Ablage 3 während des Spülbetriebs der Geschirrspülmaschine zu gewährleisten. Ferner ermöglicht die Klemmverbindung zwischen dem Lagerzapfen 9 der Ablage 3 und den Halterungen 5 der Befestigungsleitern 4 die Schwenkbewegung der Ablage 3 um die Achse des Lagerzapfens 9 in jeder der Halterungen 5 in unterschiedlichen Höhenpositionen H1, H2 und H3.

Die Befestigungsleitern 4 sind mit einer Rinne ausgebildet, die sich durch die gesamte Länge der Befestigungsleitern 4 erstreckt und mit sie einen senkrechte Draht 7 des Geschirrkorbs 1 teilweise umschließen. An ihrem oberen Ende weisen die Befestigungsleitern 4 Haltebügel 8 auf, welche eine waagrechte Masche 2 des Geschirrkorbs 1 teilweise umgreifen. Auf diese Weise sind die Befestigungsleitern 4 einerseits über die Rinne an einem senkrechten Draht 7 des Geschirrkorbs 1 und andererseits über die Haltebügel 8 an einer waagrechten Masche 2 des Geschirrkorbs 1 in ihrer Position fixiert. Da die Befestigungsleitern 4 als separate Elemente lösbar mit den Geschirrkorb 1 verbunden sind, können sie auch bei bekannten Geschirrkörbe nachgerüstet werden, die senkrechte und waagrechte Maschen aufweisen.

Figur 2 zeigt eine Schnittansicht eines Details einer zweiten Ausführungsform des Geschirrkorbs mit höhenverstellbaren Ablagen gemäß der vorliegenden Erfindung. Bei dieser zweiten Ausführungsform ist anstelle der Befestigungsleitern 4 eine Haltevorrichtung 10 vorgesehen, die nur eine Halterung für die Ablage 3 aufweist. Die Haltevorrichtung 10 ist jeweils am Kreuzungspunkt zwischen einer waagrechten Masche 2 einem senkrechten Draht 7 am Geschirrkorb 1 angeordnet. Die Haltevorrichtung 10 besteht im wesentlichen aus einem U-förmigen Schenkel, der den senkrechten Draht 7 des Geschirrkorbs 1 teilweise umschließt und durch die waagrechte Masche 2 des Geschirrkorbs 1 gestützt wird. An den freien Enden des U-förmigen Schenkels sind jeweils Nuten ausgebildet, in die der Lagerzapfen 9 der Ablage 3 eingesetzt werden kann. Dabei ist der Eingriff zwischen dem Lagerzapfen 9 der Ablage 3 und der Haltevorrichtung 10 vorzugsweise als Klemmverbindung ausgebildet, um einen sicheren Halt sowie eine Schwenkbewegung der Ablage 3 um die Achse des Lagerzapfens 9 der Ablage 3 zu gewährleisten.

Die Höhenverstellbarkeit der Ablage 3 ergibt sich bei dieser Ausführungsform, indem mehrere Haltevorrichtungen 10 mit einer Halterung für die Ablage 3 in unterschiedlichen Höhenpositionen am Geschirrkorb 1 vorgesehen sind. Dadurch kann die Ablage 3 jeweils in solchen Höhenpositionen am Geschirrkorb 1 angeordnet werden, wo sich ein Kreuzungspunkt zwischen einer waagrechten Masche 2 und einem senkrechten Draht 7 des Geschirrkorbs 1 mit einer solchen Haltevorrichtung 10 befindet. Die Haltevorrichtung 10 kann entweder lösbar am Geschirrkorb 1 angeordnet werden oder als fester Bestandteil des Geschirrkorbs 1 beispielsweise aus kunststoffummantelten Draht ausgebildet sein.

Liste der Bezugszeichen

1 Geschirrkorb

2 waagrechte Maschen des Geschirrkorbs 1

3 Ablage bzw. Spülgutablage

4 Vorrichtung mit Halterungen für die Ablage 3 in unterschiedlichen Höhenpositionen

bzw. Befestigungsleiter

5 Halterungen in unterschiedlichen Höhenpositionen

6 mechanischer Anschlag an der Ablage 3

7 senkrechte Drähte des Geschirrkorbs 1

8 Haltebügel der Befestigungsleiter 4

9 Lagerzapfen an der Ablage 3

10 Haltevorrichtung für die Halterung der Ablage 3

H1 erste Höhenposition der Ablage 3

H2 zweite Höhenposition der Ablage 3

H3 dritte Höhenposition der Ablage 3

## Patentansprüche

1. Geschirrkorb (1) mit mindestens einer Ablage (3) zur Anordnung von Spülgut, wobei der Geschirrkorb (1) an seinem Rand eine Anzahl von waagrecht verlaufenden, übereinander angeordneten Maschen (2) und senkrecht verlaufenden, nebeneinander angeordneten Drähten (7) aufweist, die miteinander Kreuzungspunkte ausbilden, und wobei eine Anzahl von Haltevorrichtungen vorgesehen ist, durch die die mindestens eine Ablage (3) in unterschiedlichen Höhenpositionen (H 1, H2, H3) am Geschirrkorb (1) angeordnet werden kann,
**dadurch gekennzeichnet,**
- **dass** die einzelne Haltevorrichtung eine Befestigungsleiter (4) umfasst, die an einem Kreuzungspunkt zwischen den waagrecht verlaufenden Maschen (2) und den senkrecht verlaufenden Drähten (7) an dem Geschirrkorb (1) vorzugsweise lösbar angeordnet ist und
- **dass** die Befestigungsleiter (4) eine Anzahl von im Wesentlichen übereinander angeordneten Halterungen (5) in unterschiedlichen Höhenpositionen (H1, H2, H3) aufweist, durch die die Ablage (3) in unterschiedlichen Höhenpositionen (H1, H2, H3) angeordnet werden kann.

2. Geschirrkorb (1) nach Anspruch 1,
**dadurch gekennzeichnet,**
**dass** die Ablage (3) mehrere Lagerzapfen (9) aufweist, die mit den Halterungen (5) der Befestigungsleiter (4) in Eingriff stehen.

3. Geschirrkorb nach Anspruch 2,
**dadurch gekennzeichnet,**
**dass** der Eingriff zwischen dem Lagerzapfen (9) der Ablage (3) und der Halterung (5) der Befestigungsleiter (4) vorzugsweise als Klemmverbindung ausgebildet ist, um einen sicheren Halt der Ablage (3) während des Spülbetriebs zu gewährleisten.

4. Geschirrkorb (1) nach Anspruch 1, 2 oder 3,
**dadurch gekennzeichnet,**
**dass** die Befestigungsleiter (4) mit einer Rinne ausgebildet ist, die sich durch die gesamte Länge der Befestigungsleiter (4) erstreckt und mit der sie einen senkrecht verlaufenden Draht (7) des Geschirrkorbs (1) teilweise umschließt.

5. Geschirrkorb (1) nach einem der vorhergehenden Ansprüche,
**dadurch gekennzeichnet,**
**dass** die Befestigungsleiter (4) an ihrem oberen Ende einen Haltebügel (8) aufweist, welcher eine waagrecht verlaufende Masche (2) des Geschirrkorbs (1) teilweise umgreift.

6. Geschirrkorb (1) nach einem der vorhergehenden Ansprüche,
**dadurch gekennzeichnet,**
**dass** für eine Ablage (3) zwei Befestigungsleitern (4) mit einer Anzahl von Halterungen (5) in unterschiedlichen Höhenpositionen (H1, H2, H3) vorgesehen sind.

7. Geschirrkorb (1) nach einem der vorangehenden Ansprüche,
**dadurch gekennzeichnet,**
**dass** die Ablage (3) in ihrer Halterung (5, 10) drehbar gelagert ist, so dass sie zwischen einer im Wesentlichen waagrechten Position und einer im Wesentlichen senkrechten Position geschwenkt werden kann.

8. Geschirrkorb (1) nach einem der vorangehenden Ansprüche,
**dadurch gekennzeichnet,**
**dass** die Ablage (3) mindestens einen mechanischen Anschlag aufweist, mit dem sie am Geschirrkorb (1) abgestützt ist, um sich in einer im Wesentlichen waagrechten Position zu halten.

9. Geschirrkorb (1) nach einem der Ansprüche 2 bis 8,
**dadurch gekennzeichnet,**
**dass** der Lagerzapfen (9) an der Ablage (3) und/oder die Befestigungsleiter (4) mit einer Anzahl von Halterungen (5) in unterschiedlichen Höhenpositionen (H1, H2, H3) bzw. die Befestigungsleiter (4) mindestens einen mechanischen Anschlag aufweisen, mit dem die Ablage (3) abgestützt wird, um sie in einer im Wesentlichen waagrechten Position zu halten.

## Claims

1. Crockery basket (1) comprising at least one rack (3) for arranging items to be washed, wherein the crockery basket (1) has at its edge a number of horizontally-running meshes (2) arranged one above the other and vertically-running wires (7) arranged adjacent to one another which form intersections with one another, and wherein a number of holding devices are provided by means of which the at least one rack (3) can be arranged at different height positions (H1, H2, H3) on the crockery basket (1),
**characterised in**
- **that** the individual holding device comprises a fixing ladder (4) which is arranged in a preferably detachable manner at an intersection between the horizontally-running meshes (2) and the vertically-running wires (7) on the crockery basket (1).
- **that** the fixing ladder (4) has a number of brackets (5) arranged essentially one above the other at different height positions (H1, H2, H3), by means of which the rack (3) can be arranged at different height positions (H1, H2, H3).

2. Crockery basket (1) according to claim 1,
**characterised in that**
the rack (3) has several bearing journals (9) which engage with the brackets (5) of the fixing ladder (4).

3. Crockery basket according to claim 2,
**characterised in that**
the engagement between the bearing journal (9) of the rack (3) and the bracket (5) of the fixing ladder (4) is preferably embodied as a clamping connection in order to ensure that the rack (3) is securely held during the washing operation.

4. Crockery basket (1) according to claim 1, 2 or 3,
**characterised in that**
the fixing ladder (4) is embodied with a groove which extends the whole length of the fixing ladder (4) and with which it partially encloses a vertically-running wire (7) of the crockery basket (1).

5. Crockery basket (1) according to one of the preceding claims,
**characterised in that**
the fixing ladder (4) has at its top end a retaining clip (8) which partially encloses a horizontally-running mesh (2) of the crockery basket (1).

6. Crockery basket (1) according to one of the preceding claims,
**characterised in that**
two fixing ladders (4) are provided for a rack (3) comprising a number of brackets (5) at different height positions (H1, H2, H3).

7. Crockery basket (1) according to one of the preceding claims,
**characterised in that**
the rack (3) is rotatably mounted in its bracket (5, 10), such that it can be pivoted between an essentially horizontal position and an essentially vertical position.

8. Crockery basket (1) according to one of the preceding claims,
**characterised in that**
the rack (3) has at least one mechanical stop, with which it is supported on the crockery basket (1), in order to hold it in an essentially horizontal position.

9. Crockery basket (1) according to one of claims 2 to 8,
**characterised in that**
the bearing journal (9) on the rack (3) and/or the fixing ladder (4) with a number of brackets (5) at different height positions (H1, H2, H3) or the fixing ladder (4) have at least one mechanical stop, with which the rack (3) is supported, in order to hold it in an essentially horizontal position.

## Revendications

1. Panier à vaisselle (1) comprenant au moins un dépôt (3) pour disposer des produits à laver, le panier à vaisselle (1) présentant sur son bord un nombre de mailles (2) s'étendant horizontalement, disposées les unes au-dessus des autres, et des fils (7) s'étendant verticalement, disposés les uns à côtés des autres, lesquels forment entre eux des points de jonction, et un nombre de dispositifs de maintien étant ménagé, au moyen desquels l'au moins un dépôt (3) peut être disposé dans différentes positions en hauteur (H1, H2, H3) sur le panier à vaisselle (1),
**caractérisé**
- **en ce que** le dispositif de maintien individuel comprend une échelle de fixation (4) qui est disposée sur le panier à vaisselle (1) de préférence de manière détachable à un point de jonction entre les mailles (2) s'étendant horizontalement et les fils (7) s'étendant verticalement et
- **en ce que** l'échelle de fixation (4) présente un nombre d'attaches (5) disposées essentiellement les unes au-dessus des autres dans différentes positions en hauteur (H1, H2, H3), au moyen desquelles le dépôt (3) peut être disposé dans différentes positions en hauteur (H1, H2, H3).

2. Panier à vaisselle (1) selon la revendication 1,
**caractérisé en ce**
**que** le dépôt (3) présente plusieurs tourillons (9) qui sont en prise avec les attaches (5) de l'échelle de fixation (4).

3. Panier à vaisselle (1) selon la revendication 2,
**caractérisé en ce**
**que** la prise entre le tourillon (9) du dépôt (3) et l'attache (5) de l'échelle de fixation (4) est réalisée de préférence comme liaison de serrage afin de garantir un maintien fiable du dépôt (3) pendant le régime de lavage.

4. Panier à vaisselle (1) selon la revendication 1, 2 ou 3,
**caractérisé en ce**
**que** l'échelle de fixation (4) est réalisée avec une rainure qui s'étend sur toute la longueur de l'échelle de fixation (4) et avec laquelle elle entoure en partie un fil (7), s'étendant verticalement, du panier à vaisselle (1).

5. Panier à vaisselle (1) selon l'une quelconque des revendications précédentes,
**caractérisé en ce**
**que** l'échelle de fixation (4) présente sur son extrémité supérieure un étrier de maintien (8), lequel entoure en y ayant prise une maille (2) s'étendant horizontalement du panier à vaisselle (1).

6. Panier à vaisselle (1) selon l'une quelconque des revendications précédentes,
**caractérisé en ce**
**que** deux échelles de fixation (4) munies d'un nombre d'attaches (5) dans différentes positions en hauteur (H1, H2, H3) sont ménagées pour un dépôt (3).

7. Panier à vaisselle (1) selon l'une quelconque des revendications précédentes,
**caractérisé en ce**
**que** le dépôt (3) est logé de manière rotative dans son attache (5, 10) de sorte qu'il peut être pivoté entre une position essentiellement horizontale et une position essentiellement verticale.

8. Panier à vaisselle (1) selon l'une quelconque des revendications précédentes,
**caractérisé en ce**
**que** le dépôt (3) présente au moins une butée mécanique, au moyen de laquelle il est soutenu sur le panier à vaisselle (1) afin de se maintenir dans une position essentiellement horizontale.

9. Panier à vaisselle (1) selon l'une quelconque des revendications 2 à 8,
**caractérisé en ce**
**que** le tourillon (9) disposé sur le dépôt (3) et/ou l'échelle de fixation (4) munie d'un nombre d'attaches (5) dans différentes positions en hauteur (H1, H2, H3) resp. l'échelle de fixation (4) présentent une butée mécanique au moyen de laquelle le dépôt (3) est soutenu afin de le maintenir dans une position essentiellement horizontale.
